# FASCICULE DE BREVET EUROPEEN

(11) **EP 1 965 676 B1**
(45) Date de publication et mention de la délivrance du brevet: **18.05.2011**
(21) Numéro de dépôt: 06847088.9
(22) Date de dépôt: 20.12.2006
(51) Int. Cl.: A45C 11/32

(54) **DISPOSITIF DE POSITIONNEMENT ET DE MAINTIEN D'UNE CLEF DE SECOURS**
VORRICHTUNG ZUR POSITIONIERUNG UND HALTERUNG EINES NOTSCHLÜSSELS
DEVICE FOR POSITIONING AND HOLDING AN EMERGENCY KEY

(30) Priorité: 20.12.2005 FR 0512995
(43) Date de publication de la demande: 10.09.2008
(73) Titulaire: Valeo Sécurité Habitacle, 94046 Créteil Cedex (FR)
(72) Inventeur: GIACOMIN, Fabrice, 94046 Créteil Cedex (FR); CANARD, Louis, 94046 Créteil Cedex (FR)
(74) Mandataire: Jacquot, Ludovic R. G.
(86) Numéro de dépôt international: PCT/FR2006/002808
(87) Numéro de publication internationale: WO 2007/077332

(56) Documents cités:
- US-A- 4 939 917
- US-A- 4 951 489
- US-A- 5 261 122
- US-A1- 2002 056 652
- US-A1- 2003 177 798

## Description

L'invention concerne un dispositif de positionnement et de maintien d'une clef de secours. Un tel dispositif est connu du document US 4951489.

Elle s'applique notamment mais non exclusivement au positionnement et au maintien d'une clef de secours dans un système de démarrage d'un véhicule, étant entendu que pour ce type d'application le container doit permettre d'assurer une mise en place et une extraction aisées et ergonomiques de la clef dans son logement à l'intérieur du container. En outre il est nécessaire de garantir une bonne sûreté de la fermeture du container.

On a déjà proposé de nombreuses solutions pour dissimuler une clef de secours à l'intérieur d'une voiture. Ainsi, il existe notamment des boîtes aimantées ayant un couvercle que l'on peut placer par exemple à l'intérieur du carénage de roue. Ce type de boîte est très utilisé aux Etats-Unis d'Amérique. Toutefois ces boites ne permettent pas un fonctionnement aisé et ergonomique simplifiant la tache de l'opérateur. D'autre part elles sont très difficiles à intégrer dans un habitacle de véhicule.

Il existe également des supports monoblocs permettant de tenir la clef de secours dans une cavité prévue à cet effet. Cette solution ne permet pas de protéger la clef suffisamment.

Actuellement les containers pour clef de secours ont une fonction supplémentaire. En effet ces containers servent d'interface entre la clef de secours, qui comporte un transpondeur, et le système de sécurité du véhicule comprenant un lecteur capable d'accueillir le container et de lire les données du transpondeur. Il est donc nécessaire d'avoir un container qui assure les fonctions de cette interface et qui permette un positionnement déterminé de la clef de secours dans le container pour que lorsque celui-ci est inséré dans le lecteur du véhicule, la lecture du transpondeur puisse être effectuée.

Par ailleurs, les containers actuels ne sont pas ergonomiques, par exemple, ils ne permettent pas une ouverture d'une seule main. En effet il est important de pouvoir ouvrir et refermer le container d'une seule main pour pouvoir tenir la clef de l'autre main et ainsi avoir un placement et une extraction aisée de la clef dans son container.

La présente invention a pour but de remédier à ces inconvénients majeurs en proposant un dispositif spécialement bien adapté pour améliorer le niveau de protection de la clef, l'ergonomie et la simplicité d'emploi qui sont des paramètres impératifs aujourd'hui pour qu'un équipement automobile soit accepté par les utilisateurs. Ce dispositif permet également un positionnement déterminé de la clef dans le containeur pour que le transpondeur de la clef puisse interagir de façon optimale avec le lecteur du système de sécurité du véhicule.

A cet effet elle propose un dispositif pour le positionnement et le maintien d'une clef, ce dispositif faisant intervenir un container comprenant au moins deux parties mobiles l'une par rapport à l'autre et comprenant les caractéristiques techniques de la revendication 1.

Les caractéristiques des revendications dépendantes peuvent être intégrées au dispositif précédemment décrit.

Grâce aux dispositions précédemment décrites, le processus d'insertion de la clef comprend principalement les étapes consistant à :
a) déverrouiller une partie (dite mobile) par rapport à l'autre partie (dite fixe)
b) ouvrir la partie mobile
c) insérer la clef dans la partie fixe
d) refermer la partie mobile
e) verrouiller la partie mobile

Le processus d'extraction, pour retirer la clef du container, comprend simultanément les étapes consistant à:
a) déverrouiller la partie mobile
b) ouvrir la partie mobile
c) retirer la clef de la partie fixe
d) refermer la partie mobile
e) verrouiller la partie mobile

Des modes de réalisation de l'invention sont décrits ci-après à titre d'exemple non limitatif, en faisant référence aux dessins annexés dans lesquels, les figures 1-8 montrant un dispositif qui ne fait pas partie de l'étendue de la protection des revendications.

La figure 1A montre schématiquement en perspective éclatée un container. La figure 1B est une section longitudinale partielle du couvercle du container représenté en figure 1A.

Les figures 2 à 8 sont des perspectives schématiques illustrant les séquences pour placer et extraire une clef du container selon la figure 1.

La figure 9A est une perspective éclatée selon l'invention.

La figure 9B est une vue partielle du fond 13F du manchon circulaire 13D du couvercle 13 montrant la forme des évidements 13FD et 13FG.

Les figures 10 à 15 montrent schématiquement les séquences de placement et d'extraction d'une clef du container selon la solution de la figure 9.

La figure 16 montre une coupe de l'ensemble du dispositif assemblé suivant la figure 9 perpendiculairement à l'axe de rotation YY', le container étant en position fermée, et verrouillée.

Dans l'exemple représenté sur les figures 1A et 1B le container comprend un boîtier 2 présentant la forme générale d'un étui comprenant un corps tubulaire (première partie) refermé d'un coté par un fond et présentant de l'autre côté une ouverture obturable par un couvercle 3 (deuxième partie), afin de pouvoir placer une clef 1.

Au niveau de l'ouverture, les faces latérales du corps sont prolongées par deux glissières latérales parallèles 4D, 4G réunies l'une à l'autre par le prolongement d'une face du corps. Ces glissières comportent une partie inférieure servant de guide. Au niveau de leur raccordement avec les glissières 4D, 4G, les faces latérales du corps comprennent deux cavités axialement rentrantes CD, CG dans lesquelles débouchent deux lumières oblongues parallèles respectives LD, LG orientées selon l'axe longitudinal du corps.

Le couvercle 3 présente une section transversale en forme de U dont les segments latéraux 3D et 3G sont destinées à venir en prise sur les cotés latéraux des glissières de manière à assurer un guidage axial du couvercle par rapport au corps.

Il comprend en outre au niveau de son extrémité antérieure un retour à angle droit destiné à assurer avec sa face supérieure l'obturation du corps en position fermée, et au niveau de sa partie postérieure deux bras latéraux 3D1, 3G1 qui s'étendent axialement pour constituer une chape d'articulation munies de deux tourillons coaxiaux 5D, 5G respectifs d'axe XX' destinés à s'engager dans les lumières du corps.

Il comprend également au niveau de son extrémité antérieure une ouverture permettant de vérifier la présence de la clef sans avoir à ouvrir le container.

Ces deux bras latéraux sont conformés de manière à pouvoir s'engager dans les deux cavités rentrantes du corps pour assurer un verrouillage en rotation du corps et du couvercle en fin de course de verrouillage.

L'utilisation du container décrit ci-dessus est relativement simple. En partant d'un container vide fermé et verrouillé, il suffit pour insérer la clef de déplacer le couvercle 3 longitudinalement en écartant le couvercle du boîtier 2 perpendiculairement à l'axe XX'. Les tourillons 5G et 5D se déplacent alors dans les lumières LD et LG pour arriver en butée sur la partie antérieure des lumières. Dans cette position le couvercle est libre de tourner autours de l'axe XX' au moins suffisamment pour laisser le passage de la clef. En effet dans cette position seule la glissière inférieure est en contact avec les bras latéraux 3D1, 3G1 du couvercle 3. La forme de l'extrémité de ces bras latéraux est arrondie pour permettre la rotation du couvercle. Il suffit donc après avoir inséré la clef, de refermer le couvercle et de le pousser en direction du boîtier pour verrouiller la fermeture de l'ensemble.

Ce dispositif de positionnement et de rangement ainsi que l'assemblage dans ledit dispositif permet de garantir le positionnement de la clef dans le container de sorte que le transpondeur de la clef est positionné de manière optimale dans le lecteur lorsque le container qui l'intègre est disposé dans le lecteur du système de sécurité du véhicule. Ce lecteur vérifie alors les données du transpondeur pour autoriser ou non, par exemple, le démarrage du véhicule.

Pour enlever la clef du container alors qu'elle est placée dans le container fermé et verrouillé, il suffit d'effectuer les mêmes opérations mais en enlevant la clef au lieu de l'insérer.

Les étapes du processus de placement et d'extraction de la clef du container sont présentées dans la succession de figures 2 à 8. La figure 2 montre le container vide et la partie mobile en position fermée et verrouillée. La figure 3 montre le container vide et la partie mobile en position fermée et déverrouillée. La figure 4 montre le container vide et la partie mobile en position ouverte. La figure 5 montre l'introduction de la clef. La figure 6 montre la clef en position dans le container, la partie mobile étant en position ouverte. La figure 7 montre le container contenant la clef et la partie mobile en position fermée et non verrouillée. La figure 8 montre le container contenant la clef et la partie mobile en position fermée et verrouillée.

Dans l'exemple illustré dans les figures 9A, 9B et 16, le container est constitué par un boîtier 14 sensiblement parallélépipédique ouvert dans sa partie supérieur. Le boîtier 14 comprend un fond sensiblement rectangulaire bordé par deux faces latérales, une face antérieure, une face postérieure. Ce container est destiné à recevoir une clef 1.

Le boîtier 14 comprend en outre, du coté de sa face postérieure un tronçon tubulaire cylindrique 14C d'axe YY' muni de deux échancrures diamétralement opposées (symétriques par rapport au plan longitudinal de symétrie du boîtier), perpendiculairement à celui-ci. Ces échancrures permettent le logement d'une partie de la clef 1.

Le boîtier 14 est refermé par un couvercle 13 monté pivotant coaxialement autours de l'axe YY' du tronçon tubulaire 14C. Ce couvercle, de forme sensiblement identique à celle du fond présente dans sa partie postérieure un orifice circulaire 13C prolongé vers l'intérieur du boîtier 14 par un manchon cylindrique 13D de diamètre extérieur sensiblement égal au diamètre intérieur du tronçon tubulaire 14C, mais avec une hauteur inférieure à celui-ci.

Ce manchon cylindrique 13D comprend un fond 13F muni de deux fentes 13FD et 13FG diamétralement opposées. Ces fentes 13FD et 13FG comprennent respectivement une partie circulaire extérieure 13FG1 et 13FD1 deux parties circulaires intérieures 13FG2, 13FD2 et 13FG5, 13FD5 et une partie plane 13FG3 et 13FD3 située plus près de l'axe YY' et formant une encoche. Ce fond comprend un téton de centrage TC permettant le centrage et le positionnement d'un élément élastique 15.

La solidarisation du couvercle sur le boîtier 14 dans cette position assemblée est assurée grâce à un bouton 16 présentant une tête cylindrique de diamètre extérieur sensiblement égal au diamètre intérieur du manchon cylindrique 13D du couvercle dans lequel il vient s'engager. La jupe de ce bouton est prolongée par deux pattes élastiques axiales diamétralement opposées 16D et 16G disposées de manière à passer au travers des fentes 13FD et 13FG du fond 13E du couvercle 13.

Les extrémités inférieures de chacune de ces pattes 16D, 16G sont munies d'une protubérance interne 16FG3, 16FD3 formant successivement un décrochement 16DE et un chanfrein 16CH.

Cette protubérance interne 16FG3, 16FD3 est destinée à venir s'encliqueter (notamment grâce au chanfrein) sous- un rebord circulaire prévu sur la surface intérieure du tronçon tubulaire 13C pour assurer à la fois le maintien du bouton 16 sur le boîtier 14 et indirectement du couvercle 13 sur le boîtier 14. Un logement 14A dans le boîtier 14 permet l'enfoncement du bouton 16 mais empêche la rotation du bouton 16. La protubérance interne lorsque le bouton est en position sortie, empêche la rotation du couvercle 13. Par contre lorsque le bouton est enfoncé, la protubérance interne échappe et passe sous le fond du manchon cylindrique 13D et donc permet de libérer le couvercle 13 qui est alors libre en rotation. Ici un angle de rotation de l'ordre de 50° est possible.

L'élément élastique 15 est disposé entre la face supérieure du poussoir et le fond de manière à assurer un serrage élastique de l'ensemble boîtier/couvercle/poussoir.

Dans cet ensemble le maintien du couvercle 13 en position parfaitement fermée est assuré grâce à un emboîtement du couvercle 13 sur le boîtier 14 sous l'effet de l'action élastique du ressort. Cet emboîtement concerne ici le positionnement relatif précis du couvercle sur le boîtier lorsque le container est fermé. Ceci est obtenu dans cet exemple par un chanfrein CH situé tout autour de la portée de contact entre le boîtier et le couvercle.

Le montage de l'ensemble et son utilisation est relativement simple. En fait cette architecture permet avec un nombre de pièces relativement faible de réaliser plusieurs fonctions et donc de diminuer le coût de réalisation et montage.

Pour monter le container il suffit de placer le couvercle 13 sur le boîtier 14 et de placer le ressort 15 et le bouton 16 et d'enfoncer le bouton pour le clipser sur le boîtier.

Pour utiliser le container initialement vide et en position fermée et verrouillée il suffit d'appuyer sur le bouton. La translation du bouton suivant l'axe YY' comprime le ressort 15 et entraîne la protubérance du bouton sous le fond du couvercle 13 et permet la rotation du couvercle 13. Il est possible d'ouvrir le container en tournant le couvercle 13 autours de l'axe YY'. Il est alors possible de placer la clef dans le container, puis de refermer le couvercle 13 en le tournant en sens inverse. Lorsque le couvercle 13 arrive en position fermée la protubérance du bouton se place en face des encoches 13FG3 et 13FD3 et permet ainsi la remontée du bouton sous l'action du ressort et ainsi verrouille l'ensemble. Pour extraire la clef il suffit de répéter les opérations en enlevant la clef au lieu de la placer dans le container.

Dans l'exemple représenté par les figures 9 et 16, les étapes du processus de placement et d'extraction de la clef du container sont présentées dans la succession de figures 10 à 15. La figure 10 montre le container vide et la partie mobile en position fermée et verrouillée. La figure 11 montre le container vide et la partie mobile en position fermée et déverrouillée; le bouton poussoir est ici enfoncé. La figure 12 montre le container vide et la partie mobile en position ouvert. La figure 13 montre la clef en position dans le container, la partie mobile étant en position ouverte. La figure 14 montre le container contenant la clef et la partie mobile en position fermée et non verrouillée. La figure 15 montre le container contenant la clef et la partie mobile en position fermée et verrouillée.

D'autres solutions techniques et variantes sont facilement imaginables à partir de ce concept d'architecture. En effet il est possible par exemple de clipser directement le couvercle 13 sur le boîtier 14 et concevoir un bouton qui ne servirait qu'à verrouiller ou déverrouiller le couvercle 13. Il est possible également de concevoir une architecture d'ensemble où une ou plusieurs pattes de verrouillage seraient fixes par rapport au couvercle 13.

Il est également possible de pré contraindre en torsion le ressort de compression pour afin que ce ressort travaille en compression et en torsion de façon que lorsque le bouton est enfoncé le ressort ait tendance à ouvrir le couvercle.

Le ressort de compression peut également être remplacé par tout élément élastique présentant les mêmes fonctions que ledit ressort.

Le container ou le bouton de commande de déverrouillage 16 peut comporter sur sa face visible une surface de support d'information tel qu'un logo par exemple.

Le dispositif selon l'invention convient bien pour assurer un positionnement prédéterminé et améliorer la projection d'une clef de secours dans un container. Ce dispositif, suivant l'invention, n'est donc pas limité aux exemples énoncés plus haut, mais peut être modifié dans le cadre des revendications sans changer la portée de celles-ci.

## Revendications

1. Dispositif pour le positionnement et le maintien d'une clef (1) dans un container comprenant au moins un couvercle (13) et un boîtier (14) pour lesquels,
- des moyens d'ouverture/fermeture permettent au couvercle (13) et au boîtier (14) d'être mobiles au moins en rotation, autour d'un axe de rotation (Y'Y), l'un par rapport à l'autre entre une position ouverte donnant accès à un logement du container et une position fermée,
- des moyens de verrouillage/déverrouillage du couvercle (13) et du boîtier (14), au moins en position fermée, comprennent un organe de commande de verrouillage/déverrouillage mobile en translation suivant l'axe (Y'Y),
**caractérisé en ce que** :
- l'axe de rotation (Y'Y) est perpendiculaire au couvercle (13) et au boîtier (14).

2. Dispositif suivant la revendication 1 **caractérisé en ce que** les moyens de verrouillage/déverrouillage comprennent un bouton (16) monté coulissant dans une cavité du couvercle (13) entre une position enfoncée et une position soulevée ainsi que des moyens de verrouillage actionnés par le bouton qui agissent sur la rotation du couvercle (13) par rapport au boîtier (14), de manière à interdire la rotation du couvercle (13) en position soulevée et à l'autoriser en position enfoncée.

3. Dispositif suivant l'une quelconque des revendications 1 ou 2, **caractérisé en ce que** les moyens de verrouillage/déverrouillage comprennent un élément élastique (15) tendant à ramener le bouton (16) en position verrouillée.

4. Dispositif selon la revendication 3, **caractérisé en ce que** l'élément élastique 15 est un ressort travaillant en compression.

5. Dispositif suivant la revendication 3 ou 4, **caractérisé en ce que** le boîtier (14) comprend du coté de sa face postérieure un tronçon tubulaire cylindrique (14C), **en ce que** le couvercle (13) présente un orifice circulaire (13C) prolongé vers l'intérieur du boîtier (14) par un manchon cylindrique (13D), muni d'un fond (13F), présentant deux fentes circulaires opposées (13FD, 13FG), ce manchon cylindrique (13D) s'engageant dans le tronçon tubulaire ( 14C), **en ce que** le bouton (16) s'engage dans le manchon cylindrique (13D) et comprend deux pattes élastiques axiales (16D) et (16G) passant au travers desdites fentes (13FD, 13FG) et présentant chacune une protubérance interne (16FD3, 16FG3) destinée à s'encliqueter sous un rebord prévu sur la surface interne du tronçon tubulaire (14C).

6. Dispositif selon la revendication 5, **caractérisé en ce que** les fentes (13FD) et (13FG) comprennent chacune une encoche (13FD3, 13FG3) dans laquelle s'engage une protubérance (16FD3, 16FG3) prévue sur chaque patte élastique (16D, 16G) lorsque le bouton (16) est en position soulevée.

7. Dispositif selon l'une quelconque des revendications précédentes, **caractérisé en ce qu'**un deuxième moyen élastique tend à ouvrir le couvercle automatiquement dès que le bouton (16) est enfoncé.

8. Dispositif selon la revendication 7 **caractérisé en ce que** le deuxième moyen élastique tendant à ouvrir le couvercle (13) automatiquement est un ressort de torsion.

9. Dispositif selon la revendication 8, **caractérisé en ce que** le ressort de torsion est combiné avec le ressort de compression (15) dans un seul ressort de compression et de torsion.

10. Dispositif selon l'une quelconque des revendications précédentes, **caractérisé en ce que** le container comprend une ouverture laissant libre le passage de l'anneau de clef (1).

11. Dispositif selon l'une quelconque des revendications précédentes **caractérisé en ce que** le container comprend, sur une partie visible, une surface de support d'information telle qu'un logo.

12. Dispositif selon l'une quelconque des revendications précédentes **caractérisé en ce que** le support d'information est placé sur l'organe de commande de verrouillage/déverrouillage mobile en translation.

## Claims

1. Device for positioning and holding a key (1) in a container comprising at least one cover (13) and one casing (14) for which
- opening/closing means allow the cover (13) and the casing (14) to be mobile in relation to one another, at least in rotation, about a rotational axis (Y'Y), between an open position providing access to a housing of the container and a closed position,
- means for locking/unlocking the cover (13) and the casing (14) at least in a closed position, comprise a locking/unlocking control member which is mobile in translation along the axis (Y'Y),
**characterized in that**:
- the rotational axis (Y'Y) is perpendicular to the cover (13) and the casing (14).

2. Device according to Claim 1, **characterized in that** the locking/unlocking means comprise a button (16) slidably mounted in a cavity of the cover (13) between a pushed-in position and a raised position in addition to locking means actuated by the button which act on the rotation of the cover (13) in relation to the casing (14) so as to prevent the rotation of the cover (13) in the raised position and to allow rotation in the pushed-in position.

3. Device according to either of Claims 1 and 2, **characterized in that** the locking/unlocking means comprise an elastic element (15) tending to bring the button (16) back into the locked position.

4. Device according to Claim 3, **characterized in that** the elastic element (15) is a spring operating in compression.

5. Device according to Claim 3 or 4, **characterized in that** the casing (14) comprises on the side of its rear face a tubular cylindrical section (14C), **in that** the cover (13) has a circular orifice (13C) extended to the inside of the casing (14) by a cylindrical sleeve (13D), provided with a base (13F), having two opposing circular slots (13FD, 13FG), said cylindrical sleeve (13D) engaging in the tubular section (14), **in that** the button (16) is engaged in the cylindrical sleeve (13D) and comprises two elastic axial tabs (16D) and (16G) passing through said slots (13FD, 13FG) and each having an internal protuberance (16FD3, 16FG3) intended to be clipped under an edge provided on the internal surface of the tubular section (14C).

6. Device according to Claim 5, **characterized in that** the slots (13FD) and (13FG) each comprise a notch (13FD3, 13FG3) in which a protuberance (16FD3, 16FG3) provided on each elastic tab (16D, 16G) engages when the button (16) is in the raised position.

7. Device according to any one of the preceding claims, **characterized in that** a second elastic means tends to open the cover automatically as soon as the button (16) is pushed in.

8. Device according to Claim 7, **characterized in that** the second elastic means tending to open the cover (13) automatically is a torsion spring.

9. Device according to Claim 8, **characterized in that** the torsion spring is combined with the compression spring (15) in a single compression and torsion spring.

10. Device according to any one of the preceding claims, **characterized in that** the container comprises an opening allowing the passage of the bow of the key (1) .

11. Device according to any one of the preceding claims, **characterized in that** the container comprises, on a visible part, a surface for carrying information such as a logo.

12. Device according to any one of the preceding claims, **characterized in that** the information carrier is placed on the locking/unlocking control member which is mobile in translation.

## Patentansprüche

1. Vorrichtung zum Positionieren und Halten eines Schlüssels (1) in einem Behälter, der mindestens einen Deckel (13) und ein Gehäuse (14) enthält, für die
- Öffnungs-/Schließeinrichtungen es dem Deckel (13) und dem Gehäuse (14) ermöglichen, zumindest in Drehung um eine Drehachse (Y'Y) zueinander zwischen einer offenen Stellung, die Zugang zu einer Aufnahme des Behälters ermöglicht, und einer geschlossenen Stellung beweglich zu sein,
- Einrichtungen zur Verriegelung/Entriegelung des Deckels (13) und des Gehäuses (14), zumindest in der geschlossenen Stellung, ein gemäß der Achse (Y'Y) translationsbewegliches Steuerorgan der Verriegelung/Entriegelung enthalten,
**dadurch gekennzeichnet, dass**:
- die Drehachse (Y'Y) zum Deckel (13) und zum Gehäuse (14) lotrecht ist.

2. Vorrichtung nach Anspruch 1, **dadurch gekennzeichnet, dass** die Verriegelungs/Entriegelungseinrichtungen einen Knopf (16), der in einem Hohlraum des Deckels (13) zwischen einer eingedrückten und einer angehobenen Stellung gleitend montiert ist, sowie vom Knopf betätigte Verriegelungseinrichtungen enthalten, die auf die Drehung des Deckels (13) bezüglich des Gehäuses (14) einwirken, um die Drehung des Deckels (13) in der angehobenen Stellung zu verhindern und in der eingedrückten Stellung zu erlauben.

3. Vorrichtung nach einem der Ansprüche 1 oder 2, **dadurch gekennzeichnet, dass** die Verriegelungs/Entriegelungseinrichtungen ein elastisches Element (15) enthalten, das darauf abzielt, den Knopf (16) in die verriegelte Stellung zurückzuführen.

4. Vorrichtung nach Anspruch 3, **dadurch gekennzeichnet, dass** das elastische Element (15) eine druckbelastete Feder ist.

5. Vorrichtung nach Anspruch 3 oder 4, **dadurch gekennzeichnet, dass** das Gehäuse (14) auf der Seite seiner Rückseite einen zylindrischen rohrförmigen Abschnitt (14C) enthält, dass der Deckel (13) eine kreisförmige Öffnung (13C) aufweist, die zur Innenseite des Gehäuses (14) durch eine zylindrische Muffe (13D) verlängert wird, die mit einem Boden (13F) versehen ist, der zwei einander gegenüberliegende kreisförmige Schlitze (13FD, 13FG) aufweist, wobei diese zylindrische Muffe (13D) sich in den rohrförmigen Abschnitt (14C) einfügt, dass der Knopf (16) sich in die zylindrische Muffe (13D) einfügt und zwei axiale elastische Laschen (16D) und (16G) enthält, die durch die Schlitze (13FD, 13FG) gehen und je einen inneren Vorsprung (16FD3, 16FG3) aufweisen, der dazu bestimmt ist, unter einer Randleiste einzurasten, die auf der Innenfläche des rohrförmigen Abschnitts (14C) vorgesehen ist.

6. Vorrichtung nach Anspruch 5, **dadurch gekennzeichnet, dass** die Schlitze (13FD) und (13FG) je eine Kerbe (13FD3, 13FG3) enthalten, in die sich ein auf jeder elastischen Lasche (16D, 16G) vorgesehener Vorsprung (16FD3, 16FG3) einfügt, wenn der Knopf (16) in der angehobenen Stellung ist.

7. Vorrichtung nach einem der vorhergehenden Ansprüche, **dadurch gekennzeichnet, dass** eine zweite elastische Einrichtung darauf abzielt, den Deckel automatisch zu öffnen, sobald der Knopf (16) eingedrückt wird.

8. Vorrichtung nach Anspruch 7, **dadurch gekennzeichnet, dass** die zweite elastische Einrichtung, die darauf abzielt, den Deckel (13) automatisch zu öffnen, eine Torsionsfeder ist.

9. Vorrichtung nach Anspruch 8, **dadurch gekennzeichnet, dass** die Torsionsfeder mit der Druckfeder (15) in einer einzigen Druck- und Torsionsfeder kombiniert ist.

10. Vorrichtung nach einem der vorhergehenden Ansprüche, **dadurch gekennzeichnet, dass** der Behälter eine Öffnung enthält, die den Durchgang für den Schlüsselkopf (1) frei lässt.

11. Vorrichtung nach einem der vorhergehenden Ansprüche, **dadurch gekennzeichnet, dass** der Behälter auf einem sichtbaren Bereich eine Tragfläche für eine Information wie ein Logo enthält.

12. Vorrichtung nach einem der vorhergehenden Ansprüche, **dadurch gekennzeichnet, dass** der Informationsträger auf dem translationsbeweglichen Steuerorgan der Verriegelung/Entriegelung angeordnet ist.
